# EUROPÄISCHE PATENTANMELDUNG

(11) **EP 1 445 009 A1**
(43) Veröffentlichungstag der Anmeldung: **11.08.2004**
(21) Anmeldenummer: 04002264.2
(22) Anmeldetag: 03.02.2004
(51) Int. Cl.: A63H 33/10, A63H 3/04, A63H 3/46, A63H 13/12

(54) **Gelenkige Verbindung für ein Spielzeug**

(30) Priorität: 06.02.2003 DE 20301892 U
(71) Anmelder: Artur Fischer TIP GmbH & Co. KG, 72178 Waldachtal (DE)
(72) Erfinder: Fischer, Artur, Senator E.h. Prof.Dr.phil.h.c.Dr., 72178 Waldachtal (DE)

(57) **Zusammenfassung**

Die Erfindung betrifft eine gelenkige Verbindung für ein Spielzeug, beispielsweise für ein Spielzeugmodellkarussell, wobei die gelenkige Verbindung zwei Stäbe in alle Richtungen schwenkbar verbindet. Um eine derartige Verbindung zu schaffen, die einfach und preisgünstig ist, schlägt die Erfindung vor, dass die gelenkige Verbindung einen flexiblen Schlauch (18) aufweist, dessen Enden auf die beiden Stäbe (16, 20) aufgeschoben sind.

## Beschreibung

Die Erfindung betrifft eine gelenkige Verbindung für ein Spielzeug mit den Merkmalen des Oberbegriffs des Anspruchs 1.

Die Erfindung ist beispielsweise dafür vorgesehen, in einem Spielzeugmodellkarussell Sitze in alle Richtungen schwenkbar mit Tragarmen zu verbinden. In der Technik sind dafür Kugelgelenke oder Kreuzgelenke bekannt, deren Verwendung in Spielzeugmodellen jedoch zu teuer und zu aufwendig ist.

Der Erfindung liegt daher die Aufgabe zugrunde, eine für Spielzeugmodelle geeignete, einfache und preisgünstige gelenkige Verbindung vorzuschlagen.

Diese Aufgabe wird erfindungsgemäß durch die Merkmale des Anspruchs 1 gelöst. Die erfindungsgemäße Verbindung weist einen flexiblen Schlauch auf, dessen Enden auf zwei Stäbe aufgeschoben sind und der die beiden Stäbe in alle Richtungen schwenkbar miteinander verbindet. Als besonders geeignet hat sich beispielsweise der Ventilschlauch einfacher Fahrradventile herausgestellt. Die Erfindung hat den Vorteil, dass die gelenkige Verbindung einfach und preisgünstig ist und sich problemlos durch Kinder verwenden lässt. Festigkeit und Stabilität der Verbindung ist für den vorgesehenen Verwendungszweck ausreichend. Die Verbindung ist einfach herstellbar und wieder lösbar. Weiterer Vorteil der erfindungsgemäßen gelenkigen Verbindung ist deren großer, an sich nicht begrenzter Schwenkwinkel von 360° oder mehr. Im Vergleich dazu ermöglichen technische, gelenkige Verbindungen wie ein Kugelgelenk oder ein Kreuzgelenk Schwenkwinkel bis etwa 180°.

Die Erfindung wird nachfolgend anhand eines in der Zeichnung dargestellten Ausführungsbeispiels näher erläutert. Die einzige Figur zeigt einen Ausschnitt eines Spielzeugmodellkarussells mit einer erfindungsgemäßen, gelenkigen Verbindung.

Die Zeichnung zeigt eine aus Holz gefertigte Nabe 10, die auf eine Motorwelle 12 eines im Übrigen nicht dargestellten Elektromotors aufgesetzt ist. Die Nabe 10 weist eine umlaufende Nut 14 auf, in die eine Anzahl, erste, Holzstäbe 16 klemmend gesteckt sind. Die ersten Holzstäbe 16 können zusätzlich durch Kleben in der Nut 14 fixiert sein. Die ersten Holzstäbe 16, von denen in der Zeichnung nur einer dargestellt ist, stehen radial von der Nabe 10 nach außen und bilden Tragarme für nicht gezeichnete Sitze des im Übrigen nicht dargestellten Spielzeugmodellkarussells. Auf jeden Holzstab 16 ist ein Ende eines flexiblen Schlauchs 18 aufgeschoben. Der Schlauch 18 kann beispielsweise aus Gummi oder Kunststoff bestehen, insbesondere handelt es sich um einen Ventilschlauch eines einfachen Fahrradventils. Das andere Ende des Schlauchs 18 ist auf einen weiteren, nachfolgend zweiten genannten Holzstab 20 aufgeschoben. Der Schlauch 18 bildet eine gelenkige Verbindung, die die beiden Holzstäbe 16, 20 in alle Richtungen schwenkbar miteinander verbindet, der zweite Holzstab 20 hängt vom ersten Holzstab 16 nach unten. Bei drehendem Antrieb der Nabe 10 verschwenkt eine Fliehkraft den zweiten Holzstab 20 nach außen. An einem herabhängenden Ende des zweiten Holzstabs 20 ist ein in der Zeichnung nicht sichtbarer Sitz des Spielzeugmodellkarussells angebracht. Die schwenkbare Verbindung ist einfach durch Aufschieben der beiden Enden des Schlauchs 18 auf die beiden Holzstäbe 16, 20 herstellbar und durch Abziehen des Schlauchs 18 lösbar.

## Patentansprüche

1. Gelenkige Verbindung für ein Spielzeug, wobei die gelenkige Verbindung zwei Stäbe in alle Richtungen schwenkbar verbindet, **dadurch gekennzeichnet, dass** die gelenkige Verbindung einen flexiblen Schlauch (18) aufweist, dessen Enden auf die beiden Stäbe (16, 20) aufgeschoben sind.
